# EUROPÄISCHE PATENTANMELDUNG

(11) **EP 4 621 173 A1**
(43) Veröffentlichungstag der Anmeldung: **24.09.2025**
(21) Anmeldenummer: 25162627.1
(22) Anmeldetag: 10.03.2025
(51) Int. Cl.: E05B 63/06, E05B 63/24, E05B 47/00, E05B 65/10, E05B 17/00, E05C 7/04

(54) **SCHLOSSEINRICHTUNG FÜR EINE ZWEIFLÜGELIGE TÜR MIT EINEM PASSIVFLÜGEL UND EINEM AKTIVFLÜGEL SOWIE TÜRÖFFNEREINRICHTUNG MIT SCHLOSSEINRICHTUNG FÜR EINE TÜR MIT EINEM ORTSFESTEN TÜRRAHMEN MIT EINFLÜGELIGEM TÜRFLÜGEL**

(30) Priorität: 18.03.2024 DE 102024107707
(71) Anmelder: ASSA ABLOY Sicherheitstechnik GmbH, 72458 Albstadt (DE)
(72) Erfinder: Rittinger, Peter, 72474 Benzingen (DE); Hennecke, Gerhard, 42555 Velbert (DE)
(74) Vertreter: Wagner, Jürgen

(57) **Zusammenfassung**

Beschrieben wird eine Riegel- und/oder Fallenaushebeeinrichtung (1rf) für eine Passivflügelschlosseinrichtung und/oder eine Türöffnereinrichtung. Um eine Anpassung des Aushebers (100) an die Falzluft der Tür zu erhalten, ist der Ausheber (100) längeneinstellbar über eine Einstellschraube (80). Der Ausheber (100) besteht aus einem U-Körper (10) und einem T-Körper (20), die über die Einstellschraube (80) längeneinstellbar verbunden sind. Über Schraubenfedern (51, 51) ist der U-Körper (10) mit dem T-Körper (20) unter Zwischenschaltung der Schraubenmutter (40) der Einstellschraube (80) verspannt.

## Beschreibung

Die Erfindung betrifft eine Schlosseinrichtung für eine zweiflügelige Tür mit einem Passivflügel und einem Aktivflügel mit den Merkmalen des Oberbegriffs des Patentanspruchs 1 sowie eine Türöffnereinrichtung mit Schlosseinrichtung für eine Tür mit einem ortsfesten Türrahmen mit einflügeligem Türflügel mit den Merkmalen des Oberbegriffs des nebengeordneten Hauptanspruchs 3.

Riegel- und/oder Fallenaushebeeinrichtungen sind im Stand der Technik bekannt, und zwar eingesetzt in Passivflügelschlössern an zweiflügeligen Türen oder eingesetzt in Verbindung mit elektrischen Türöffnern im Schließblech von einflügeligen Türen oder eingesetzt in Verbindung mit elektrischen Türöffnern in Passivflügelschlössern.

Ein Passivflügelschloss mit einem Riegel und Fallenausheber ist beschrieben z.B. in der EP 3 406 832 B1. Der Ausheber ist an die Falzluft der Tür anpassbar, indem der Ausheber ein Auswechselbauteil aufweist, von welchem Ausführungen in unterschiedlicher Größe vorliegen, um zur Falzlufteinstellung das Auswechselbauteil mit der entsprechenden Größe einzusetzen.

Weitere Ausführungen von Riegel- und Fallenaushebeeinrichtungen eingesetzt in Passivflügelschlössern sind in der EP 2 703 586 B1 beschrieben.

Eine elektrische Türöffnereinrichtung mit Riegelaushebeeinrichtung ist z.B. in der EP 2 037 063 A1 beschrieben. Eine Einstellung des Aushebers zur Anpassung an die Falzluft der Tür ist in dem Dokument nicht beschrieben.

Die DE 102 43 890 B3 beschreibt ein Treibstangenschloss mit einem Schubriegel 1, einer federbelasteten Falle 2, einer Betätigungsnuss 3 mit einem Betätigungshebel 4 für die Falle 2. Die Falle 2 ist als Rollfalle mit einem Rollfallenbasiskörper 8 ausgebildet. In dem Rollfallenbasiskörper 8 ist ein federbeaufschlagter Schlitten 10 geführt, der über eine Stellschraube 12 einstellbar ist. Durch die Stellschraube 12 ist der Schlitten 10 mit dem Fallenkopf 14 auf ein vorgegebenes Rollenaustrittsmaß schlossauswärts einstellbar.

Die DE 26 11 359 A1 beschreibt ein Treibstangenschloss für einen Standflügel einer zweiflügeligen Tür mit einer oberen Treibstange 6 und einer unteren Treibstange 7 als gegenläufige Treibstangen, die unter Wirkung einer Feder 11 in die ausgefahrene Sperrposition beaufschlagt sind. Eine Riegel- und/oder Fallenaushebeeinrichtung zum Ausheben eines Riegels oder einer Falle einer korrespondierenden Schlosseinrichtung ist nicht beschrieben.

Die DE 11 63 703 A beschreibt einen Riegelverschluss für eine Tür in einer Fahrzeugkarosserie mit einem oberen Schiebebolzen 29 und einem unteren Schiebebolzen 29, die als gegenläufige Schiebebolzen 29 in der Schließstellung in ein deckenseitiges Schließblech und ein bodenseitiges Schließblech eingreifen.

Die DE 103 57 296 A1 beschreibt einen Antrieb für einen Oberlichtflügel 16. Der Antrieb umfasst einen Antriebsmotor 3, der eine Antriebskette 31 antreibt zur motorischen Öffnungs- und Schließbewegung des Oberlichtflügels. Der Antrieb weist eine Verriegelungsvorrichtung für den Oberlichtflügel auf, die eine Spindelmutter 52 auf einer Abtriebswelle 54 aufweist, die mit einer Feder als mechanischen Energiespeicher zusammenwirkt.

Der Erfindung liegt die Aufgabe zugrunde, eine Schlosseinrichtung für eine zweiflügelige Tür mit einem Passivflügel und einem Aktivflügel sowie eine Türöffnereinrichtung mit Schlosseinrichtung für eine Tür mit einem ortsfesten Türrahmen mit einflügeligem Türflügel zu schaffen, die in der Praxis zuverlässig und präzise funktioniert und die eine vorteilhafte Handhabung bei der Montage und Wartung möglich macht.

Diese Aufgabe wird durch die Erfindung mit dem Gegenstand des Hauptanspruchs 1 sowie mit dem Gegenstand des nebengeordneten Hauptanspruchs 3 gelöst.

Bei dem Gegenstand des Hauptanspruchs 1 handelt es sich um eine Schlosseinrichtung für eine zweiflügelige Tür mit einem Passivflügel und einem Aktivflügel, umfassend eine Passivflügelschlosseinrichtung zur Montage in oder auf dem Passivflügel und eine Aktivflügelschlosseinrichtung zur Montage in oder auf dem Akivflügel, wobei die Passivflügelschlosseinrichtung eine Riegel- und/oder Fallenaushebeeinrichtung aufweist zum Ausheben eines Riegels und/oder einer Falle der korrespondierenden Aktivflügelschlosseinrichtung, wobei die Riegel- und/oder Fallenaushebeeinrichtung in einem Gehäuse der Passivflügelschlosseinrichtung montierbar ist, in das der Riegel und/oder die Falle der korrespondierenden Aktivflügelschlosseinrichtung in Schließstellung der Tür eingreift, wobei die Riegel- und/oder Fallenaushebeeinrichtung einen Ausheber aufweist, der vorzugsweise als linear verfahrbarer Schieber oder schwenkbar verfahrbarer Hebel ausgebildet, durch eine Betätigungseinrichtung der Passivflügelschlosseinrichtung wahlweise in eine erste, vorzugsweise eingefahrene Position und/oder in eine zweite, vorzugsweise ausgefahrene Position bringbar ist, wobei die Riegel- und/oder Fallenaushebeeinrichtung in einem Gehäuse der Passivflügelschlosseinrichtung und/oder der Türöffnereinrichtung montierbar ist, in das der Riegel und/oder die Falle der korrespondierenden Schlosseinrichtung in Schließstellung der Tür eingreift, und wobei die Riegel- und/oder Fallenaushebeeinrichtung einen Ausheber aufweist, der vorzugsweise als linear verfahrbarer Schieber oder schwenkbar verfahrbarer Hebel ausgebildet, durch eine Betätigungseinrichtung der Passivflügelschlosseinrichtung und/oder der Türöffnereinrichtung wahlweise in eine erste, vorzugsweise eingefahrene Position und/oder in eine zweite, vorzugsweise ausgefahrene Position bringbar ist. Besonders wesentlich für die Lösung der zugrundeliegenden Aufgabe ist, dass der Ausheber einen ersten Körper und einen zweiten Körper sowie eine Längeneinstelleinrichtung und vorzugsweise eine den ersten Körper und/oder den zweiten Körper abfedernde Federeinrichtung aufweist, und dass die Längeneinstelleinrichtung mindestens eine Einstellschraube aufweist, über die die Länge des Aushebers einstellbar ist, wobei die mindestens eine Einstellschraube den ersten Körper mit dem zweiten Körper längeneinstellbar verbindet oder den ersten Körper mit einem weiteren Körper des Aushebers längeneinstellbar verbindet oder den zweiten Körper mit einem weiteren Körper des Aushebers längeneinstellbar verbindet. Eine bevorzugte Weiterbildung sieht vor, dass ein elektrischer Türöffner mit einer elektrisch schaltbaren Türöffnerfalle als Komponente der Schlossmechanik der Passivflügelschlosseinrichtung ausgebildet ist, wobei die Türöffnerfalle des Türöffners mit der Falle und/oder dem Riegel des Aktivflügelschlosses zusammenwirkt, indem die Türöffnerfalle in ihrer Sperrstellung die Falle und/oder den Riegel sperrt und in ihrer Freigabestellung die Falle und/oder den Riegel frei gibt.

Bei dem Gegenstand des nebengeordneten Hauptanspruchs 3 handelt es sich um eine Türöffnereinrichtung mit Schlosseinrichtung für eine Tür mit einem ortsfesten Türrahmen mit einflügeligem Türflügel, wobei die Türöffnereinrichtung zur Montage in oder auf dem ortsfesten Türrahmen ausgebildet ist und die Schlosseinrichtung zur Montage in oder auf dem Türflügel ausgebildet ist, wobei die Türöffnereinrichtung einen elektrischen Türöffner mit einer elektrisch schaltbaren Türöffnerfalle aufweist, die zum Zusammenwirken mit einem Riegel und/oder einer Falle der Schlosseinrichtung ausgebildet ist, indem die Türöffnerfalle des Türöffners mit dem Riegel und/oder der Falle der Schlosseinrichtung derart zusammenwirkt, dass die Türöffnerfalle in ihrer Sperrstellung den Riegel und/oder die Falle sperrt und in ihrer Freigabestellung den Riegel und/oder die Falle frei gibt, wobei die Riegel- und/oder Fallenaushebeeinrichtung in einem Gehäuse der Türöffnereinrichtung montiert ist, in das der Riegel und/oder die Falle der Schlosseinrichtung in Schließstellung der Tür eingreift, wobei die Riegel- und/oder Fallenaushebeeinrichtung einen Ausheber aufweist, der vorzugsweise als linear verfahrbarer Schieber oder schwenkbar verfahrbarer Hebel ausgebildet, durch eine Betätigungseinrichtung der Türöffnereinrichtung wahlweise in eine erste, vorzugsweise eingefahrene Position und/oder in eine zweite, vorzugsweise ausgefahrene Position bringbar ist. Besonders wesentlich für die Lösung der zugrundeliegenden Aufgabe ist, dass der Ausheber einen ersten Körper und einen zweiten Körper sowie eine Längeneinstelleinrichtung und vorzugsweise eine den ersten Körper und/oder den zweiten Körper abfedernde Federeinrichtung aufweist, und dass die Längeneinstelleinrichtung mindestens eine Einstellschraube aufweist, über die die Länge des Aushebers einstellbar ist, wobei die mindestens eine Einstellschraube den ersten Körper mit dem zweiten Körper längeneinstellbar verbindet oder den ersten Körper mit einem weiteren Körper des Aushebers längeneinstellbar verbindet oder den zweiten Körper mit einem weiteren Körper des Aushebers längeneinstellbar verbindet.

Der erste Körper und der zweite Körper des gemäß dem Hauptanspruch 1 und/oder dem nebengeordneten Hauptanspruch 3 vorgesehenen Aushebers bilden vorzugsweise die Hauptkörper, die die Länge des Gesamtkörpers des Aushebers bestimmen. Der Ausheber kann vorzugsweise aus den zwei Hauptkörpern: erster Körper und zweiter Körper bestehen. Es sind jedoch auch Ausführungen möglich, die einen oder mehrere weitere Körper aufweisen, die mit dem ersten Körper und dem zweiten Körper zusammen die Gesamtlänge des Aushebers bestimmen. In den Patentansprüchen ist in Unteransprüchen in Bezug auf die Körper des Aushebers der Begriff "die beiden Körper" verwendet. Dieser Begriff ist im Sinne "der erste Körper und der zweite Körper" zu verstehen.

Wesentlich ist, dass die Längeneinstelleinrichtung des Aushebers mindestens eine Einstellschraube aufweist, die mindestens zwei der Körper des Aushebers miteinander einstellbar verbindet. Bevorzugte Ausführungen des Aushebers weisen eine Längeneinstelleinrichtung mit nur einer Einstellschraube auf. Es sind jedoch auch Ausführungen möglich, bei denen mehrere Einstellschrauben zur Durchführung des Längeneinstellvorgangs vorhanden sind. Bei bevorzugten Ausführungen verläuft die Achse der Einstellschraube und/oder die Achsen der Einstellschrauben in Richtung der Längeneinstellung des Aushebers, vorzugsweise symmetrisch in dem Ausheber, beispielsweise kann die Einstellschraube in der Längsmittellinie des Aushebers angeordnet sein, vorzugsweise mehrere Körper des Aushebers durchgreifend.

Besonders bevorzugte Ausführungen des Aushebers sind jeweils als ein Schieber ausgebildet, der vorzugsweise beim Aushebevorgang linear bewegt wird, d.h. linear ausgefahren und linear eingefahren wird. Bei den Ausführungen als Schieber, aber auch bei anderen Ausführungen, z.B. als Schwenkhebel, kann vorzugsweise vorgesehen sein, dass die Achse der Aus- und Einfahrbewegung des Aushebers entlang der Längsachse des Aushebers und/oder entlang der Achse der Längseinstelleinrichtung verläuft.

Beim Ausheben kann bei bevorzugten Ausführungen die vordere Fläche des Aushebers, d.h. die dem auszuhebenden Riegel bzw. Falle zugewandte Fläche des Aushebers als Betätigungsfläche ausgebildet sein, die mit dem auszuhebenden Riegel und/oder der auszuhebenden Falle zusammenwirkt, d.h. beim Ausheben in Anlage an dem Riegel bzw. der Falle steht. Die vordere Fläche des Aushebers kann durch einen der beiden Körper des Aushebers, d.h. durch den ersten Körper oder durch den zweiten Körper oder aber auch durch einen weiteren Körper des Aushebers gebildet werden.

Die Federeinrichtung des Aushebers kann vorzugsweise zwischen mindestens zwei Körpern des Aushebers geschaltet sein. Die Federeinrichtung kann sich dabei mit ihrem einen Federende unmittelbar oder mittelbar an dem ersten Körper des Aushebers oder an einem weiteren Körper des Aushebers abstützten und mit ihrem zweiten Federende sich unmittelbar oder mittelbar an dem zweiten Körper des Aushebers oder an einem weiteren Körper des Aushebers abstützen. Bei der mittelbaren Abstützung kann vorzugsweise die Einstellschraube, insbesondere die Einstellschraube mit einer darauf angeordneten Schraubenmutter beteiligt, z.B. zwischengeschaltet sein.

Eine besonders vorteilhafte Handhabung bei der Längeneinstellung ergibt sich bei bevorzugten Ausführungen, die vorsehen, dass die Länge des Aushebers, vorzugsweise stufenlos und/oder proportional, durch Drehen der Einstellschraube zumindest in einem Abschnitt der Einstellschraube wahlweise im Sinne Vergrößerung der Länge des Aushebers und/oder im Sinne Verkleinerung der Länge des Aushebers einstellbar ist, indem durch Drehen der Einstellschraube in eine erste Drehrichtung, vorzugsweise in Gegenuhrzeigersinn, die Länge des Aushebers vergrößert wird und durch Drehen der Einstellschraube in eine zweite Drehrichtung, vorzugsweise in Uhrzeigersinn, die Länge des Aushebers verkleinert wird.

Die Drehbetätigung der Einstellschraube kann durch Betätigung am Schraubenkopf der Einstellschraube erfolgen insbesondere auch dann, wenn der Schraubenkopf in einem Aufnahmeraum des Aushebers aufgenommen ist und die Zugänglichkeit des Aufnahmeraums, z.B. durch ein Werkzeug gegeben ist.

Besonders vorteilhaft ist eine stufenlose Einstellbarkeit und/oder proportionale Einstellbarkeit abhängig von der Anzahl der Drehungen oder Drehstellung der Einstellschraube. Bei bevorzugten Ausführungen ist die Achse der Einstellschraube entlang der Achse der Aushebebewegung und/oder entlang der Achse der Längeneinstelleinrichtung ausgerichtet.

Besonders einfache Handhabung der Längeneinstellung ergibt sich mit Ausführungen, die vorsehen, dass die Federeinrichtung, vorzugsweise als Druckfedereinrichtung zwischen dem ersten Körper und dem zweiten Körper einwirkend geschaltet ist, und zwar im Sinne eines Auseinanderdrängens von erstem Körper und zweitem Körper beim Längeneinstellvorgang und/oder im Sinne eines Prallschutzes und/oder Kollisionsschutzes bei einer Kollision des Aushebers mit dem Flügel der Tür beim Öffnen der Tür, wobei vorzugsweise vorgesehen ist, dass die Federeinrichtung den ersten Körper und den zweiten Körper beim Längeneinstellvorgang und/oder im Betrieb des Aushebers miteinander verspannt.

Wesentlich bei solchen Ausführungen ist, dass der erste Körper und der zweite Körper über die Einstellschraube längeneinstellbar verbunden sind, und über die Federeinrichtung der erste Körper und der zweite Körper miteinander verspannt sind. Bei bevorzugten Ausführungen erfolgt diese Verspannung unter Zwischenschaltung einer auf der Einstellschraube angeordneten Schraubenmutter.

Besonders präzise Einstellbarkeit wird erhalten mit Ausführungen, die vorsehen, dass der erste Körper 10 und/oder der zweite Körper eine Führungseinrichtung aufweisen bzw. aufweist, über die die beiden Körper beim Längeneinstellvorgang entlang der Länge des Aushebers relativ zueinander, vorzugsweise linear geführt sind.

Besondere Vorteile in Verbindung mit einer Führung der Körper des Aushebers ergeben sich bei Weiterbildungen, die vorsehen, dass die Führungseinrichtung dadurch ausgebildet ist, dass der erste Körper und der zweite Körper komplementär ineinandergreifende zueinander verschiebbar gleitende, vorzugsweise linear verschiebbare Formgestaltungen aufweisen, wie U-Form- oder T-Form-Gestaltungen. Vorteilhafterweise kann nun für die Führung der Körper des Aushebers auch vorgesehen sein, dass aneinander gleitende, einander zugewandte Flächen des ersten Körpers und/oder des zweiten Körpers und/oder weiterer Körper des Aushebers komplementär ineinandergreifende Profilgestaltung aufweisen, wie U-Profil oder vorspringendes Leistenprofil.

Ein konstruktiv besonders einfacher Aufbau und besonders einfache Handhabung bei der Längeneinstellung ist mit Ausführungen möglich, die vorsehen, dass die mindestens eine Einstellschraube einen Schraubenkopf und einen Schraubenschaft aufweist, wobei vorgesehen ist, dass der Schraubenkopf in oder auf einem der beiden Körper, vorzugsweise dem ersten Körper drehbar gelagert und axial, vorzugsweise in beide axiale Richtungen, abgestützt ist, vorzugsweise in einem in diesem Körper ausgebildeten Aufnahmeraum von außen her zugänglich, und dass der Schraubenschaft unmittelbar oder mittelbar mit dem anderen der beiden Körper, vorzugsweise dem zweiten Körper zusammenwirkt, vorzugsweise im Sinne von Einleiten von Axialkräften.

Besonders zuverlässige Ausführungen sind möglich, wenn zur Längeneinstellung die Einstellschraube eine Schraubenmutter angreift. Es sind in diesem Sinne Ausführungen möglich, die vorsehen, dass der Schraubenkopf der Einstellschraube in einem der beiden Körper, vorzugsweise in dem ersten Körper drehbar gelagert und axial abgestützt ist, und dass der Schraubenschaft der Einstellschraube in ein Gewindeloch einer Schraubenmutter einschraubbar ist, die in Längeneinstellrichtung von der Federeinrichtung beaufschlagt und an dem anderen der beiden Körper, vorzugsweise dem zweiten Körper geführt und/oder gehaltert ist, und dass die Schraubenmutter ein an der Schraubenmutter ausgebildetes Auflager aufweist, das beim Längeneinstellvorgang und/oder im Betrieb bei eingestellter Länge des Aushebers mit einem Auflager zusammenwirkt, das an dem genannten anderen der beiden Körper, vorzugsweise an dem zweiten Körper ausgebildet ist, wobei vorzugsweise vorgesehen ist, dass die Federeinrichtung, vorzugsweise als Druckfedereinrichtung ausgebildet, mit ihrem einen Ende an der Schraubenmutter und mit ihrem anderen Ende an dem genannten anderen der beiden Körper, insbesondere an dem zweiten Körper, abgestützt ist, um die beiden Körper unter Zwischenschaltung der Schraubenmutter miteinander zu verspannen.

Konstruktiv besonders einfache Ausführungen, vorzugsweise ohne Schraubenmutter sind möglich, wenn vorgesehen ist, dass der Schraubenkopf der Einstellschraube in einem der beiden Körper, vorzugsweise dem ersten Körper drehbar gelagert und axial abgestützt ist, und dass der Schraubenschaft der Einstellschraube in einem in Längeneinstellrichtung sich erstreckenden Gewindeloch, das in dem anderen der beiden Körper, vorzugsweise dem zweiten Körper ausgebildet ist, beim Längeneinstellvorgang schraubbar ist.

Besonders hohe Kompaktheit der Ausführungen wird erhalten, wenn vorgesehen ist, dass der erste Körper als U-Körper und der zweite Körper als T-Körper ausgebildet ist, oder der erste Körper als T-Körper und der zweite Körper als U-Körper ausgebildet ist.

Bevorzugte Ausführungen mit U-Körper und T-Körper als Hauptkörper können vorsehen, dass der U-Körper mit einem ersten U-Schenkel und einem zweiten U-Schenkel und einem Verbindungssteg ausgebildet ist, und dass der T-Körper mit einem mittleren Längsschenkel, einem ersten T-Schenkel und einem zweiten T-Schenkel ausgebildet ist, und dass der U-Körper und der T-Körper derart angeordnet sind, dass der Längsschenkel des T-Körpers zwischen die U-Schenkel des U-Körpers eingreift, und dass die Einstellschraube mit ihrem Schraubenkopf im oder am Verbindungssteg des U-Körpers angeordnet ist und mit ihrem Schraubenschaft im Bereich zwischen den U-Schenkeln des U-Körpers angeordnet ist und dabei in den Längsschenkel des T-Körpers eingreift.

Besonders vorteilhafte Ausführungen hinsichtlich der Gestaltung und Integration der Schraubenmutter in den Ausheber wird erhalten, wenn vorgesehen ist, dass die Schraubenmutter der Einstellschraube, vorzugsweise als plattenförmiges und/oder längliches Bauteil ausgebildet, den Längsschenkel des T-Körpers querend, vorzugsweise durchgreifend angeordnet ist, wobei ein mittlerer Abschnitt der Schraubenmutter, in dem das Gewindeloch der Schraubenmutter ausgebildet ist, im Bereich des Längsschenkels des T-Körpers angeordnet ist, den Längsschenkel querend und vorzugsweise dabei durchgreifend, und wobei zwei seitliche Abschnitte der Schraubenmutter über den Längsschenkel des T-Körpers überstehen, dass beiderseits des Längsschenkels des T-Körpers jeweils eine Schraubenfeder, vorzugsweise Schraubendruckfeder, der Federeinrichtung angeordnet ist, die sich jeweils mit ihrem einen Ende an einem der T-Schenkel des T-Körpers und mit ihrem anderen Ende auf einem der über den Längsschenkel des T-Körpers überstehenden seitlichen Abschnitts der Schraubenmutter abstützt.

Besonders präzise Funktion bei der Längeneinstellung wird erhalten, wenn vorgesehen ist, dass auf beiden Seiten des Längsschenkels des T-Körpers jeweils ein parallel zum Längsschenkel sich erstreckender Führungsdorn angeordnet ist, der jeweils an dem zugeordneten Schenkel des U-Körpers, vorzugsweise an dem freien Ende des U-Schenkels, fixiert und/oder einstückig angeformt ist, zwecks Führung der Schraubenmutter, indem der Führungsdorn jeweils ein in den beiden seitlichen überstehenden Abschnitten der Schraubenmutter ausgebildetes Durchgangsloch durchgreift, und/oder zwecks Führung der Schraubenfeder, indem der Führungsdorn jeweils in eine der beiden Schraubenfedern eingreift.

Das Auflager der Schraubenmutter ist in dem Ausheber besonders vorteilhaft integriert, wenn vorgesehen ist, dass die Schraubenmutter mit ihrem mittleren Abschnitt den Längsschenkel des T-Körpers querend, vorzugsweise durchgreifend angeordnet ist, ein auf der Schraubenmutter ausgebildetes Auflager aufweist, das mit einem Auflager an dem Längsschenkel des T-Körpers, welches vorzugsweise als Quersteg am Ende des Längsschenkels des T-Körpers ausgebildet ist, zusammenwirkt.

Die Handhabung der Längeneinstellung wird besonders vereinfacht und Beschädigungen des Aushebers beim Einstellvorgang verhindert, wenn vorgesehen ist, dass eine Anschlageinrichtung der größten einstellbaren Länge des Aushebers zugeordnet ist, indem vorgesehen ist, dass die Anschlageinrichtung mindestens ein Anschlagelement an dem einen der beiden Körper aufweist, vorzugsweise an dem ersten Körper ausgebildet, und mindestens ein Anschlagelement an dem anderen der beiden Körper aufweist, vorzugsweise an dem zweiten Körper ausgebildet, und dass die Anschlageinrichtung in der Anschlaglage der beiden Anschlagelemente der größten einstellbaren Länge des Aushebers, z.B. entsprechend einer Falzluft von 8 mm zugeordnet ist, indem die Anschlaglage der beiden Anschlagelemente eine Begrenzung der Länge des Aushebers bildet, wenn die Einstellschraube in Drehrichtung im Sinne einer Vergrößerung der Länge des Aushebers und/oder im Sinne eines Auseinanderbewegens der beiden Körper gedreht wird.

Um Beschädigungen durch Überdrehen der Einstellschraube zu verhindern, sehen besonders bevorzugte Ausführungen vor, dass in der Anschlaglage der beiden Anschlagelemente bei einem weiteren Drehen im Sinne einer Vergrößerung der Länge des Aushebers die eingestellte Länge des Aushebers unter Weiterbestehen der Anschlaglage der beiden Anschlagelemente unverändert verbleibt und während der Drehung der Einstellschraube aber die Schraubenmutter auf dem Schraubenschaft vom Schraubenkopf zum Ende des Schraubenschaftes hin unter Kompression der Federeinrichtung verlagert wird, wobei bei dieser Verlagerung der Schraubenmutter vorzugsweise vorgesehen ist, dass die Schraubenmutter mit ihrem Auflager, das auf der Schraubenmutter ausgebildet ist, das Auflager, das auf einem der beiden Körper, vorzugsweise dem zweiten Körper ausgebildet ist, verlässt und die Druckfedereinrichtung, die zwischen der Schraubenmutter und einem der beiden Körper, vorzugsweise dem zweiten Körper geschaltet ist, komprimiert wird.

Ein besonders sicherer Überlastschutz wird mit Weiterbildungen erhalten, die vorsehen, dass die Schraubenmutter bei einer Verlagerung auf dem Schraubenschaft zum Ende des Schraubenschaftes hin am Ende des Schraubenschaftes außer Gewindeeingriff des Schraubenschaftes gelangt, und dass in der Außer-Gewindestellung von Schraubenmutter und Schraubenschaft bei weiterem Drehen der Einstellschraube in die Drehrichtung im Sinne einer Vergrößerung der Länge des Aushebers und/oder eines Auseinanderbewegens der beiden Körper die Einstellschraube mit dem Ende ihres Schraubenschaftes an der Schraubenmutter, vorzugsweise anliegend leer dreht.

Besonders vorteilhaft ist eine automatische Wiedereinkupplung des Innengewindes der Schraubenmutter auf das Außengewinde des Schraubenschaftes nach dem Leerdrehen im Überlastschutz. Hierfür kann vorgesehen sein, dass in der Außer-Gewindeeingriffsstellung von Schraubenmutter und Schraubenschaft bei einem Drehen der Einstellschraube in Gegenrichtung, d.h. im Sinne Verkleinerung der Länge des Aushebers und/oder im Sinne eines Zueinanderzubewegens der beiden Körper die Einstellschraube mit der Schraubenmutter, vorzugsweise unter Wirkung der Federeinrichtung automatisch wieder in Gewindeeingriff gelangt und sodann die Schraubenmutter auf dem Schraubenschaft der Einstellschraube unter Entspannung der Federeinrichtung und unter Aufrechterhaltung der Anschlaglage der Anschlageinrichtung das an der Schraubenmutter ausgebildete Auflager zu dem Auflager, das an einem der beiden Körper, vorzugsweise dem zweiten Körper ausgebildet ist wieder in Wirkstellung, vorzugsweise in Anlage gelangt.

Zusätzlich oder alternativ zu der Anschlageinrichtung, die einer größten einstellbaren Länge des Anschlags zugeordnet ist, können bevorzugte Ausführungen vorsehen, dass eine Anschlageinrichtung der kleinsten einstellbaren Länge des Aushebers zugeordnet ist, indem vorgesehen ist, dass die Anschlageinrichtung mindestens ein Anschlagelement an dem einen der beiden Körper aufweist, vorzugsweise an dem ersten Körper ausgebildet, und mindestens ein Anschlagelement an dem anderen der beiden Körper aufweist, vorzugweise an dem zweiten Körper ausgebildet, und dass die Anschlageinrichtung in der Anschlaglage der beiden Anschlagelemente der kleinsten einstellbaren Länge des Aushebers, z.B. entsprechend einer Falzluft von < 3 mm zugeordnet ist, indem die Anschlaglage der beiden Anschlagelemente eine Begrenzung der Länge des Aushebers bildet, wenn die Einstellschraube in Drehrichtung im Sinne einer Verkleinerung der Länge des Aushebers oder im Sinne eines Aufeinanderzubewegens der beiden Körper gedreht wird, wobei vorzugsweise vorgesehen ist, dass eine Federeinrichtung zwischen den beiden Körpern, vorzugsweise zwischen den Anschlagelementen der beiden Körper im Sinne einer Überdrehsicherung zwischengeschalten ist.

Die der Erfindung zugrundeliegende Aufgabe wird wie aufgezeigt also gelöst mit einer Riegel- und/oder Fallenaushebeeinrichtung, die gemäß einem der Patentansprüche 1 bis 15 ausgebildet ist. Bei diesem Gegenstand handelt es sich um eine Baugruppe zum Einsatz in einem Passivflügelschloss oder einer elektrischen Türöffnereinrichtung. Die der Erfindung zugrunde liegende Aufgabe wird aber auch gelöst durch einen komplexen Gegenstand, und zwar einer Passivflügelschlosseinrichtung und/oder einer Türöffnereinrichtung. Wesentlich ist, dass die Passivflügelschlosseinrichtung und/oder die Türöffnereinrichtung jeweils eine Riegel- und/oder Fallenaushebeeinrichtung aufweist, die ausgebildet ist nach einem der Ansprüche 1 bis 15.

Bei der erfindungsgemäßen Passivflügelschlosseinrichtung handelt es sich um eine Passivflügelschlosseinrichtung zur Montage in oder auf einem Passivflügel einer zweiflügeligen Tür mit einem Passivflügel und einem Aktivflügel. Die Passivflügelschlosseinrichtung weist eine Schlossmechanik auf, die eine Riegel- und/oder Fallenaushebeeinrichtung für einen Riegel und/oder Falle eines Aktivflügelschlosses aufweist, welches in oder auf dem Aktivflügel montiert ist. Die Passivflügelschlosseinrichtung kann vorzugsweise optional eine obere Riegelstangeneinrichtung und/oder eine untere Riegelstangeneinrichtung aufweisen. Wesentlich ist, dass die Riegel- und/oder Fallenaushebeeinrichtung der Passivflügelschlosseinrichtung nach einem der hierin beschriebenen Ausgestaltungsbeispiele ausgebildet ist.

Es sind auch Ausführungen der Passivflügelschlosseinrichtung möglich, die in der Schlossmechanik der Passivflügelschlosseinrichtung als Komponente des Schlosses einen elektrischen Türöffner aufweisen, der eine Türöffnerfalle hat, die elektrisch in eine Sperrstellung oder Freigabestellung schaltbar ist, um mit der Falle und/oder dem Riegel des Aktivflügelschlosses zusammenzuwirken, d.h. die Falle bzw. den Riegel des Aktivflügelschlosses zu sperren oder freizugeben. Zusätzlich zu der elektrisch schaltbaren Türöffnerfalle kann der elektrische Türöffner eine Aushebeeinrichtung aufweisen, um den Riegel und/oder die Falle, die mit der Türöffnerfalle des elektrischen Türöffners zusammenwirkt, nach der Freigabe der Türöffnerfalle auszuheben. Bei diesen Ausführungen des Passivflügelschlosses mit elektrischem Türöffner ist die Riegel- und/oder Fallenaushebeeinrichtung erfindungsgemäß nach einem der hierin beschriebenen Ausgestaltungsbeispiele ausgebildet.

Die der Erfindung zugrundeliegende Aufgabe kann, wie vorangehend erwähnt, auch durch eine elektrische Türöffnereinrichtung als solche gelöst werden, d.h. nicht in Verbindung mit einer Passivflügelschlosseinrichtung. Die erfindungsgemäße elektrische Türöffnereinrichtung ist zur Montage in oder auf einem ortsfesten Türrahmen, vorzugsweise im Bereich eines Schließblechs einer einflügeligen Tür mit einem in dem ortsfesten Türrahmen, vorzugsweise schwenkbar gelagertem Türflügel bestimmt. Die elektrische Türöffnereinrichtung weist einen elektrischen Türöffner mit einer elektrisch schaltbaren Türöffnerfalle auf, die mit einem Riegel und/oder einer Falle einer in oder auf dem Türflügel der einflügeligen Tür montierten Schlosseinrichtung zusammenwirkt. Die Türöffnerfalle des Türöffners ist, wie vorangehend für den Türöffner als Komponente des Passivflügelschlosses erläutert, in eine Sperrstellung und eine Freigabestellung elektrisch schaltbar. Wesentlich ist, dass die erfindungsgemäße elektrische Türöffnereinrichtung, die die der Erfindung zugrunde liegende Aufgabe löst, eine Riegel- und/oder Fallenaushebeeinrichtung aufweist, die nach einem der Patentansprüche 1 bis 15 ausgebildet ist. Diese Riegel- und/oder Fallenaushebeeinrichtung kann innerhalb eines gemeinsamen Gehäuses der Türöffnereinrichtung in oder auf dem ortsfesten Türrahmen der einflügeligen Tür schließblechseitig gelagert sein oder auch angrenzend an dem schließblechseitig gelagerten Gehäuse der elektrischen Türöffnereinrichtung. Die Riegel- und/oder Fallenaushebeeinrichtung kann mit der Falle oder dem Riegel der flügelseitig montierten Schlosseinrichtung im Sinne des Aushebens zusammenwirken. Es sind Ausführungen möglich, bei denen die Falle durch die elektrische Türöffnerfalle gesperrt oder freigegeben wird und die Aushebeeinrichtung die Falle nach ihrer Freigabe aushebt. Es sind Ausführungen möglich, bei denen die Türöffnerfalle nur mit dem Riegel oder einem Fallenriegel der korrespondierenden Schlosseinrichtung zusammenwirkt. In diesem Fall kann die Aushebeeinrichtung erfindungsgemäß so ausgebildet sein, dass sie nach der Freigabe der Türöffnerfalle nur den Riegel bzw. nur den Fallenriegel aushebt.

Alternativ oder zusätzlich sind auch elektrische Türöffnereinrichtungen möglich, bei denen die elektrische Türöffnerfalle mit der Falle der Schlosseinrichtung zusammenwirkt, die Falle jedoch nach einem Freischalten der Türöffnerfalle kein Ausheben bedarf, z.B. wenn sie eine Kippfalle ist, die mit der Freigabe lediglich weichgeschaltet wird. Die elektrische Türöffnereinrichtung kann in einem solchen Fall erfindungsgemäß eine Aushebeeinrichtung aufweisen, die nur zum Ausheben des Riegels der Schlosseinrichtung bestimmt ist.

Wesentlich bei allen Ausführungen der erfindungsgemäßen elektrischen Türöffnereinrichtung ist, dass die Aushebeeinrichtung, die als Fallen- und/oder Riegelaushebeeinrichtung ausgebildet sein kann, erfindungsgemäß nach einem der hierin beschriebenen Ausgestaltungsbeispiele ausgebildet ist.

Die Erfindung wird nachfolgend in Verbindung mit Zeichnungen noch weiter erläutert.

Dabei zeigen:
- Fig. 0.1: eine schematische Frontansicht einer zweiflügeligen Tür mit einem Passivflügel und einem Aktivflügel;
- Fig. 0.2: eine Draufsicht auf einen Schlosskasten eines Passivflügelschlosses mit zurückgefahrener Riegel- und Fallenaushebeeinrichtung;
- Fig. 0.3: eine Draufsicht in Fig. 0.2, jedoch mit ausgefahrener Riegel- und Fallenaushebeeinrichtung;
- Fig. 0.4: eine Explosionsdarstellung eines Ausführungsbeispiels des Riegelaushebers;
- Fig. 1a bis 1e: diverse Ansichten des Riegelaushebers der Fig. 0.4 im Auslieferungszustand mit kleinster eingestellter Länge, z.B. entsprechend Falzluft 3 mm;
- Fig. 2a bis 2e: diverse Ansichten des Riegelaushebers der Fig. 1a bis 1e, jedoch in Anschlagstellung bei größter einstellbarer Länge, z.B. entsprechend Falzluft 8 mm;
- Fig. 3a bis 3e: diverse Ansichten des Riegelaushebers der Fig. 1a bis 1e und der Fig. 2a bis 2e, jedoch nach Überdrehen der Einstellschraube in Verbindung mit Überlastschutz.

Bei dem in den Figuren darstellten Ausführungsbeispiel handelt es sich um ein Passivflügelschloss, das montierbar ist in oder auf einem Passivflügel einer zweiflügeligen Tür. Die zweiflügelige Tür ist in Fig. 0.1 dargestellt. Sie weist einen ortsfesten Türrahmen T auf, in dem ein erster Schwenkflügel P und ein zweiter Schwenkflügel A in Bändern B um eine vertikale Drehachse schwenkbar gelagert ist. Der Schwenkflügel P ist in dem dargestellten Fall als Passivflügel ausgebildet, in oder auf dem das Passivflügelschloss PS montiert ist. Der Schwenkflügel A ist in dem darstellten Fall als Aktivflügel ausgebildet, in oder auf dem ein Aktivflügelschloss AS montiert ist.

Der Passivflügel P ist vorzugsweise ein unterschlagender Flügel, auch Standflügel genannt. Der Aktivflügel A ist vorzugsweise ein überschlagender Flügel, auch Gangflügel genannt.

Im Folgenden wird auf die Fig. 0.2 und 0.3 Bezug genommen. Das Passivflügelschloss PS weist einen Schlosskasten 1k auf, in dem die Schlossmechanik des Passivflügelschlosses PS aufgenommen ist. Diese weist eine drehbar gelagerte Nuss 1n auf, über die eine obere Riegelstangeneinrichtung 1o und eine untere Riegelstangeneinrichtung 1u betätigbar ist. Die obere Riegelstangeneinrichtung 1o und die untere Riegelstangeneinrichtung 1u weisen jeweils im Schlosskasten angeordnete Riegelstangenanschlusseinrichtungen 1os bzw. 1us auf. Außerdem ist über die Nuss 1n eine in dem Schlosskasten 1k gelagerte Riegel- und Fallenaushebeeinrichtung 1 rf betätigbar. Die Betätigung erfolgt jeweils durch Betätigung der Nuss 1n. Die Nuss 1n weist Nussarme 1au, 1am, 1ao auf, die unmittelbar oder über zwischengeschaltete Getriebe mittelbar mit den Riegelstangenanschlusseinrichtungen 1us, 1os und der Riegel- und Fallenaushebeeinrichtung 1 rf zu deren Betätigung zusammenwirken.

### 1. Der Aufbau und die Funktion der Riegel- und Fallenaushebeeinrichtung des Ausführungsbeispiels der Figuren

Die Riegel- und Fallenaushebeeinrichtung 1rf umfasst eine Riegelaushebeeinrichtung mit einem Riegelausheber 100 und eine Fallenaushebeeinrichtung mit einem Fallenausheber 200. Diese beiden Einrichtungen sind in dem dargestellten Ausführungsbeispiel in der Riegel- und Fallenaushebeeinrichtung 1 rf kombiniert mit der Nuss 1n als gemeinsame Betätigungseinrichtung. Die Einrichtungen können in abgewandelten Ausführungsbeispielen jedoch mit gleichem oder entsprechendem Aufbau der dargestellten kombinierten Einrichtungen, z.B. jeweils auch nur als Riegelaushebeeinrichtung oder auch nur als Fallenaushebeeinrichtung ausgeführt sein.

Der Riegelausheber 100 ist dafür bestimmt, einen Riegel R des Aktivflügelschlosses AS, der in der Schließstellung der Tür in den Riegelaufnahmeraum 1r im Schlosskasten 1k des Passivflügelschlosses PS hineinragt, auszuheben. "Ausheben" heißt, den Riegel des Aktivflügelschlosses aus dem Schlosskasten 1k des Passivflügelschlosses PS herausschieben.

Bei dem Riegel R des Aktivflügelschlosses AS kann es sich um einen linear verschiebbar gelagerten Schlossriegel handeln, der über die Schlossmechanik des Aktivflügelschlosses AS ein- und ausfahrbar ist. Vorzugsweise ist der Schlossriegel in der ausgefahrenen Verriegelungsposition bei geschlossener Tür über eine Zuhalteeinrichtung des Aktivflügelschlosses AS arretiert. Vorzugsweise weist er an seinem vorderen Ende ein Entriegelungselement auf, z.B. einen schiebbar gelagerten Entriegelungspin, durch dessen Betätigung über den Riegelausheber 100 die Arretierung des ausgefahrenen Riegels aufhebbar ist, so dass zum Öffnen der Tür der ausgefahrene Riegel durch den Riegelausheber entarretiert und aus dem Passivflügelschlosskasten 1k in seine Entriegelungsstellung in das Aktivflügelschloss AS zurückgeschoben werden kann.

Der Riegel des Aktivflügelschlosses AS kann bei abgewandelten Ausführungsbeispielen auch als Fallenriegel ausgebildet sein. Vorzugsweise ist der Fallenriegel ebenfalls mit einem Entriegelungselement im Bereich seines vorderen Endes ausgestattet.

Entsprechend wie der Riegelausheber 100 ist der Fallenausheber 200 dafür bestimmt, die Schlossfalle F des Aktivflügelschlosses AS, die in der Schließstellung der Tür in die Fallenaufnahme 1f des Schlosskastens 1k des Passivflügelschlosses hineinragt, auszuheben, d.h. aus dem Schlosskasten 1k des Passivflügelschlosses herauszuschieben. Bei der Schlossfalle des Aktivflügelschlosses kann es sich vorzugsweise um eine federnd gelagerte schießende Falle handeln, die in ausgefahrener Stellung in häufiger Ausführung keine Arretierung aufweisen.

Im Folgenden wird der konstruktive Aufbau des dargestellten Ausführungsbeispiels des Riegelaushebers 100 zunächst unter Bezugnahme auf die Explosionsdarstellung der Fig. 0.4 beschrieben. Der Riegelausheber 100 ist als eine Baueinheit ausgebildet, die gebildet ist aus den folgenden Hauptbauteilen: Grundkörper 10, Basiskörper 20, Schraubenmutter 40 und Schraubenfedern 51, 51 sowie einer in Längsrichtung durchgreifenden Einstellschraube 80 zur Längeneinstellung des Aushebers 100. Die genannten Bauteile sind in der Explosionsdarstellung in Fig. 0.4 als einzelne Bauteile erkennbar.

Die Riegelausheberbaueinheit 100 - im Folgenden kurz Ausheber 100 oder Riegelausheber 100 genannt - weist an ihrer Unter- und Oberseite Rollenaufnahmestifte auf, bei denen es sich um Kulissenstifte handelt, die in Kulissenschlitze im Gehäuseboden und Gehäusedeckel eingreifen und im dargestellten Fall bei der Betätigung des Aushebens durch aufgesetzte Rollen eine horizontal gerichtete lineare Bewegung erbringen. Im konkreten dargestellten Ausführungsbeispiel weist die Baueinheit 100 auf ihrer dem Gehäuseboden zugewandten Seite einen Rollenaufnahmestift 101 auf, der am Basiskörper 20 senkrecht nach oben stehend ausgebildet ist und in dem zugeordneten Kulissenschlitz im Gehäuseboden rollt. Auf der dem Gehäusedeckel zugewandten Seite weist der Ausheber 100 im konkreten Fall zwei Rollenaufnahmestifte 102, 103 auf, die ebenfalls am Basiskörper 20 entsprechend senkrecht abstehend ausgebildet sind und in Kulissenschlitzen im Gehäusedeckel geführt sind.

Es wird Bezug genommen auf die Fig. 0.2 und 0.3. Die Betätigung des Aushebers 100 erfolgt über die Nuss. Die Nuss 1n weist hierfür einen in der Darstellung unteren langen Nussarm 1au auf, der drehfest mit der Nuss 1n verbunden ist. Am freien Ende des Nussarms ist ein Mitnehmerzapfen angeordnet, der mit aufgesetzter Rolle in eine Steuerkurvenausnehmung 25 im Basiskörper 20 des Aushebers eingreift. Durch Drehbetätigung der Nuss 1n wird der Ausheber 100 aus seiner eingefahrenen Position in Fig. 0.2 ausgefahren in seine ausgefahrene Position in Fig. 0.3. Der in den Riegelaufnahmeraum 1r in der Schließstellung der Tür eingreifende Schlossriegel R des Aktivflügelschlosses AS wird beim Ausfahren des Aushebers 100 ausgehoben, d.h. in das Aktivflügelschloss AS zurückgeschoben. Beim Ausheben steht der Ausheber mit dem frontseitigen freien Ende seines Kopfkörpers 10 in Anlage an dem Schlossriegel.

Die Aus- und Einfahrbewegung des Aushebers 100 erfolgt über die Drehbetätigung der Nuss 1n, indem ausgehend von der eingefahrenen Position in Fig. 0.2 die Nuss 1n in Gegenuhrzeigersinn gedreht und dabei in die Drehstellung der Fig. 0.3 verbracht wird. Der Riegelausheber 100 wird dabei linear in horizontaler Bewegungslinie aus seiner zurückgezogenen eingefahrenen Position in die ausgefahrene Position verfahren. Das Einfahren des Riegelaushebers 100 erfolgt durch Drehen der Nuss 1n in Gegenrichtung, d.h. im dargestellten Fall im Uhrzeigersinn, oder vorzugsweise auch über eine Rückstellfedereinrichtung.

Entsprechend wird der Fallenausheber 200 bei der Betätigung der Nuss über den in der Darstellung mittleren kurzen Nussarm 1am betätigt, wobei der Fallenausheber 200 in entsprechender Weise linear ausgefahren wird, um die Schlossfalle F des Aktivflügelschlosses aus dem Fallenaufnahmeraum 1f des Passivflügelschlosses auszuheben. Für das Einfahren des Fallenaushebers 200 gilt entsprechendes wie vorangehend für den Riegelausheber 100 beschrieben.

Bei dem dargestellten Ausführungsbeispiel ist der Riegelausheber 100 längeneinstellbar, um die Länge des Aushebers bei der Montage oder im Rahmen der Wartung auf die Falzluft der Tür einzustellen. Der Riegelausheber weist daher die Einstellschraube 80 auf, mit der die Länge des Aushebers stufenlos einstellbar ist.

Der Fallenausheber 200 ist in dem dargestellten Ausführungsbeispiel nicht längeneinstellbar. Es sind aber abgewandelte Ausführungen möglich, bei denen der Fallenausheber 200 mit vorzugsweise gleichem Aufbau wie der Riegelausheber 100 längeneinstellbar ist.

### 2. Der konstruktive Aufbau des längeneinstellbaren Riegelaushebers des Ausführungsbeispiels der Figuren

Es wird Bezug genommen auf die Explosionsdarstellung der Fig. 0.4 in Verbindung mit den Fig. 1 bis 3. Im Fall des dargestellten Ausführungsbeispiels ist der Riegelausheber 100 konstruktiv wie folgt ausgebildet:
Der Kopfkörper 10 des Aushebers 100 ist als U-förmiger Körper ausgebildet. Der U-förmige Körper weist zwei U-Schenkel 11, 11 und einen Verbindungschenkel 12 auf.

Der Basiskörper 20 des Aushebers 100 ist als T-förmiger Körper ausgebildet. Der T-förmige Körper weist einen mittleren Längsschenkel 21 und zwei seitliche T-Schenkel 22, 22 auf. Der Basiskörper 20 greift in den Kopfkörper 10 ein, indem der mittlere Längsschenkel 21 des Basiskörpers zwischen den beiden U-Schenkeln 11, 11 des Kopfkörpers eingreift. Zwischen dem mittleren Längsschenkel 21 des Basiskörpers und den beiden U-Schenkeln 11, 11 des Kopfkörpers ist eine Schiebeführung ausgebildet. Hierfür ist an den Innenseiten der U-Schenkel 11, 11 jeweils eine sich längs erstreckende U-Schiene ausgebildet, und an den voneinander abgewandten Außenseiten des Längsschenkels 21 ist jeweils eine längliche, vorspringende Führungsleiste ausgebildet. Die Schiebeführung verläuft damit entlang der Längserstreckung des Längsschenkels der U-Schenkel des Basiskörpers und entlang der Längserstreckung der U-Schenkel des Kopfkörpers. Sie kommt bei der Längeneinstellung des Aushebers zum Tragen.

Der Kopfkörper 10 und der Basiskörper 20 sind über die Einstellschraube 80 miteinander verbunden. Die Einstellschraube 80 erstreckt sich in der Mittellängslinie vom Kopfkörper 10 und Basiskörper 20. Hierfür durchgreift die Einstellschraube 80 den Verbindungsschenkel 12 des Kopfkörpers. Der Schraubenkopf 81 der Einstellschraube ist dabei in einem Aufnahmeraum im Verbindungsschenkel 12 des Kopfkörpers aufgenommen. Der Schraubenschaft 82 der Einstellschraube ragt in den Raum zwischen den U-Schenkeln 11, 11 des Kopfkörpers und greift dabei in einen länglichen Aufnahmeraum im Längsschenkel 21 des Basiskörpers axial hinein. Der längliche Aufnahmeraum erstreckt sich in der Mittellängsachse des Längsschenkels 21 und ist an den Seiten offen. Der Schraubenschaft 82 greift dabei mit seinem Außengewinde in das Innengewinde der Gewindebohrung 41 der Schraubenmutter 40, die zwischen dem Kopfkörper 10 und dem Basiskörper 20 derart angeordnet ist, dass sie den Längsschenkel 21 des Basiskörpers 20 quer durchgreift.

In dem dargestellten Ausführungsbeispiel gliedert sich die Schraubenmutter 40 in einen mittleren Abschnitt 42 mit der Gewindebohrung 41 und zwei seitliche Abschnitte 43, 43.

Die Schraubenmutter 40 weist dabei einen Körper auf, der als längliche Platte ausgebildet ist oder auch stabförmig ausgebildet sein kann. Der Körper weist zwei Einschnürungen auf. Zwischen den beiden Einschnürungen ist der verbreiterte mittlere Abschnitt 42 mit der Gewindebohrung 41 ausgebildet. Seitlich von den Einschnürungen ist jeweils der verbreiterte seitliche Abschnitt 43 ausgebildet. Die Schraubenmutter 40 durchgreift quer den mittleren Längsschenkel 21 des Basiskörpers 20. Hierfür weist der mittlere Längsschenkel 21 einen Durchgriffsraum für den Durchgriff der Schraubenmutter auf. Dieser Durchgriffsraum ist dadurch gebildet, dass der Längsschenkel 21 in diesem Abschnitt aus zwei oberen Längsstegen und zwei unteren Längsstegen ausgebildet ist. Zwischen den beiden oberen Längsstegen und den beiden unteren Längsstegen greift die Schraubenmutter 40 quer hindurch. Zwischen den beiden oberen Längsstegen und den beiden unteren Längsstegen ist jeweils eine Öffnung ausgebildet zum Durchgriff des verbreiterten mittleren Abschnitts 42 der Schraubenmutter. Auf beiden Seiten des Längsschenkels ragt in diesem Bereich jeweils einer der beiden seitlichen Abschnitte 43 der Schraubenmutter heraus. Die Schraubenmutter 40 ist dadurch gegen Drehen gesichert und wird bei der Drehbewegung der Einstellschraube 80 auf dem Schraubengewinde 82 linear entlang der Achse des Längsschenkels verfahren. Die Drehsicherung wird auch dadurch realisiert, dass die Schraubenmutter 40 durch die in die Führungslöcher 44 eingreifenden Führungsdorne 61 gesichert wird.

Am freien Ende des Längsschenkels 21 ist ein Quersteg 24 ausgebildet, der den Durchgriffsraum axial begrenzt und das freie Ende des Längsschenkels 21 des Basiskörpers 20 bildet.

Zwischen dem Basiskörper 20 und der Schraubenmutter 40 sind zwei Schraubendruckfedern 51, 51 geschaltet. Auf beiden Seiten des Längsschenkels 21 des Basiskörpers 20 ist jeweils eine Schraubendruckfeder der Schraubendruckfedern 51 angeordnet. Die Schraubendruckfeder stützt sich dabei jeweils mit ihrem einen Ende an der Unterseite eines der T-Schenkel 22 des Basiskörpers 20 und mit ihrem anderen Ende auf einer dem T-Schenkel 22 zugewandten Fläche auf dem zugeordneten herausragenden seitlichen Abschnitt 43 der Schraubenmutter 40 ab. Die T-Schenkel 22 bilden auch die Führungsdorne für die Schraubendruckfedern 51.

An den Stirnenden der beiden U-Schenkel 11 des Kopfkörpers 10 ist jeweils ein Führungsdorn 61, 61 fixiert, der sich in Längsrichtung parallel zum Längsschenkel 21 des Basiskörpers erstreckt und jeweils ein Führungsloch 44 durchgreift, das in dem aus dem Längsschenkel 21 herausstehenden seitlichen Abschnitt 43 der Schraubenmutter 40 ausgebildet ist. Der Führungsdorn 61 greift dabei in die auf dem seitlichen Abschnitt 43 abgestützte Schraubenfeder 51 axial ein. Der Führungsdorn 61 bildet somit jeweils einen Führungsdorn für die Schraubenfeder 51 und gleichzeitig auch einen Führungsdorn für die Schraubenmutter 40.

Die Einstellschraube 80 verbindet den Kopfkörper 10 mit dem Basiskörper 20 längeneinstellbar. Die Länge des Aushebers 100 wird durch die Längenerstreckung der Baueinheit gebildet, deren Außenkörper aus dem Kopfkörper 10 und dem Basiskörper 20 ausgebildet ist. Die Einstellschraube erstreckt sich in der Längsmittellinie in der Baueinheit und bildet somit die Achse der Längserstreckung und gleichzeitig die Achse für die Längeneinstellbewegung. Durch die Einstellschraube 80 kann die Länge der Baueinheit 100 stufenlos eingestellt werden, um eine Anpassung an die Falzluft der Tür zu erhalten. Die Einstellung erfolgt von außen her.

Der Schraubenkopf 81 ist in dem Aufnahmeraum im Verbindungssteg 12 des Kopfkörpers 10 drehbar gelagert und axial in beide Axialrichtungen am Kopfkörper 10 abgestützt. Um die eingestellte Drehstellung des Schraubenkopfes zu sichern, ist in dem Verbindungssteg 12 eine Gewindebohrung einmündend in dem Aufnahmeraum ausgebildet, in die von außen her eine Madenschraube 87 im Sinne einer Verdrehsicherung einschraubbar ist.

### 3. Der Einstellvorgang des Riegelaushebers des Ausführungsbeispiels der Figuren

Zunächst wird auf die Fig. 1 und 2 Bezug genommen. Fig. 1 zeigt die Riegelausheberbaueinheit 100 im Auslieferungszustand. Hierbei ist eine kurze Länge der Baueinheit eingestellt, im konkreten Fall z.B. entsprechend einer Falzluft von 3 mm. Die Fig. 2 zeigt die Baueinheit in der Stellung, in der die größte einstellbare Länge der Baueinheit eingestellt ist, im konkreten Fall z.B. entsprechend einer Falzluft von 8 mm.

Die Begrenzung auf die größte einstellbare Länge ergibt sich durch die Anschlaglage einer Anschlageinrichtung, die aus einem am Kopfkörper 10 ausgebildeten Anschlagelement 10a und einem am Basiskörper 20 ausgebildeten Anschlagelement 20a besteht. Das Anschlagelement 10a ist an der Innenseite des einen U-Schenkels 11 des Kopfkörpers 10 im Bereich der U-Schiene ausgebildet. Das Anschlagelement 20a ist an dem vorspringenden länglichen Führungselement an der Außenseite des mittleren Längsschenkels 21 des Basiskörpers 20 ausgebildet. In Fig. 1 sind die beiden Anschlagelemente 10a, 20a voneinander entfernt angeordnet, also außer Anschlaglage. Dagegen stehen in Fig. 2 die beiden Anschlagelemente 10a, 20a in der Anschlaglage.

Zwischen der Position in Fig. 1, in der der Ausheber 100 die genannte kurze Längserstreckung aufweist und der Position in Fig. 2, in der der Ausheber 100 die größte einstellbare Längserstreckung aufweist, sind beliebige Zwischenpositionen durch Drehen der Einstellschraube stufenlos einstellbar, und zwar durch Drehen der Einstellschraube in erste Drehrichtung, im konkreten Fall in Gegenuhrzeigersinn wird eine Vergrößerung der Länge eingestellt und durch Drehen in Gegenrichtung, im konkreten Fall in Uhrzeigersinn wird eine Verkürzung der Länge eingestellt.

In dem gesamten Längeneinstellbereich zwischen den Positionen der Fig. 1 und 2 stützt sich, wie aus den Fig. 1 und 2 erkennbar, die durch die Schraubendruckfedern 51, 51 beaufschlagte Schraubenmutter 40 mit einem an ihren mittleren Abschnitt 42 ausgebildeten Auflager 46 an einem am Längsschenkel 21 des Basiskörpers 20 ausgebildeten Auflager ab. In dem konkreten Ausführungsbeispiel ist - wie am besten in den Figuren 1b und 2b erkennbar - das an dem mittleren Abschnitt 42 der Schraubenmutter 40 ausgebildete Auflager 46 auf der dem Kopfkörper 10 zugewandten Seite der Schraubenmutter 40 ausgebildet. Das an dem Längsschenkel 21 ausgebildete Auflager 26 ist an der Innenseite des Querstegs 24 des Längsschenkels 21 ausgebildet, der den Durchgriffsraum der Schraubenmutter 40 im Längsschenkel 21 begrenzt.

Bei dem Längeneinstellvorgang zwischen den Positionen der Fig. 1 und 2 steht also im gesamten Bereich zwischen diesen Positionen die von den Schraubendruckfedern 51, 51 beaufschlagte Schraubenmutter 40 mit ihrem Auflager 46 an dem an dem Längsschenkel 21 des Basiskörpers 20 ausgebildeten Auflager 26. Die Schraubendruckfedern 51, 51 verbleiben bei dem Längeneinstellvorgang in diesem Bereich unverändert in der Ausgangsvorspannung.

Wenn die größte einstellbare Länge eingestellt ist, d.h. in der Anschlaglage in Fig. 2, ergibt sich ein Überlastschutz, wenn die Einstellschraube weiter im Sinne einer Vergrößerung der Länge des Aushebers, im konkreten Fall im Gegenuhrzeigersinn, gedreht wird.

Zur nachfolgenden Beschreibung des Überlastschutzes wird auf die Figuren 2 und 3 Bezug genommen. Ausgehend von der Anschlaglage in Fig. 2 wird bei weiterem Drehen der Einstellschraube 80 in Gegenuhrzeigeersinn die Schraubenmutter 40 auf dem Schraubenschaft in Richtung zum Ende des Schraubenschaftes verlagert, d.h. die Schraubenmutter 40 wandert auf dem Schraubenschaft 82 zum Basiskörper hin, und zwar unter Kompression der Schraubenfedern 61. Die Anschlaglage zwischen dem am U-Schenkel 11 des Kopfkörpers ausgebildeten Anschlagelement 10a und dem am mittleren Schenkel 21 des Basiskörpers 20 ausgebildeten Anschlagelement 20a bleibt dabei bestehen mit der Folge, dass die Länge der Baueinheit 100 bei dieser Verlagerung der Schraubenmutter 40 auf dem Basisschaft unverändert verbleibt. Bei der Verlagerung der Schraubenmutter 40 entfernt sich lediglich das auf dem mittleren Abschnitt 42 der Schraubenmutter ausgebildete Auflager 46 von dem an dem Quersteg 24 des Längsschenkels des Basiskörpers ausgebildete Auflager 26, und zwar wie bereits erwähnt unter Kompression der Schraubendruckfedern 51, 51. Diese Verlagerung ergibt sich deutlich aus dem Vergleich der Figuren 2b und 3b.

In Fig. 3 hat bei fortgesetzter Gegenuhrzeigersinndrehung der Einstellschraube 80 die Schraubenmutter 40 schließlich das Ende des Schraubenschafts 82 erreicht. Das Innengewinde der Gewindebohrung 41 der Schraubenmutter 40 ist dabei außer Eingriff des Außengewindes des Schraubenschaftes 82. Bei fortgesetzter in Gegenuhrzeigersinndrehung der Einstellschraube 80 dreht das Ende des Schraubenschaftes 82 gegenüber der Gewindebohrung 41 der Schraubenmutter 40 leer. Die Position in Fig. 3 bildet damit die Endposition der Schraubenmutter 40. In dieser Endposition steht die Schraubenmutter 40 außer Gewindeeingriff des Schraubenschaftes 82 unter Beaufschlagung durch die komprimierten Schraubenfedern 51, 51 an dem Ende des Schraubenschaftes 82 anliegend an.

Durch Umkehr der Drehrichtung der Einstellschraube 80, d.h. bei Drehung in Uhrzeigersinn in der Position in Fig. 3 kommt das Innengewinde der Gewindebohrung 41 der Schraubenmutter 40 unter Wirkung der Federbeaufschlagung der Schraubendruckfedern 51, 51 wieder in Gewindeeingriff mit dem Gewindeschaft 82. Bei weiterem Drehen in diese Drehrichtung wandert sodann die Schraubenmutter 40 auf dem Schraubenschaft 82 unter Expansion der Schraubenfedern 51, 51 in Richtung Schraubenkopf 81, bis die Schraubenmutter 40 die Position in Fig. 2 erreicht hat und das an dem mittleren Abschnitt der Schraubenmutter 40 ausgebildete Auflager 46 wieder in Anlage an den an dem Quersteg 24 des Längsschenkels 21 des Basiskörpers 20 ausgebildeten Auflagers 26 kommt.

Bei fortgesetztem Drehen der Einstellschraube 80 in diese Drehrichtung, d.h. in Uhrzeigersinn im Sinne einer Verkürzung der Länge wird die in Fig. 2 bestehende Anschlaglage zwischen dem am U-Schenkel 11 des Kopfkörpers ausgebildeten Anschlagelements 10a und dem am Längsschenkel 21 des Basiskörpers 20 ausgebildeten Anschlagelement 20a aufgehoben, so dass damit der Bereich erreicht ist, der zwischen den Positionen der Fig. 1 und 2 liegt, in welchem die Länge des Aushebers durch Drehen der Einstellschraube 80 einstellbar ist. Es sei erwähnt, dass in diesem Bereich durch Drehen der Einstellschraube in jeweilige Drehrichtung eine Verlängerung oder eine Verkürzung der Länge des Aushebers einstellbar ist, dabei die Druckfedern 51, 51 jeweils unverändert verbleiben.

Die Schraubendruckfedern 51, 51 werden also lediglich beim Überdrehen der Einstellschraube 80 ausgehend von der Position in Fig. 2 zu der Position in Fig. 3 im Zuge des Überlastschutzes komprimiert und werden beim Zurückdrehen der Einstellschraube ausgehend von der Position in Fig. 3 zu der Position in Fig. 2 in die Ausgangsvorspannung zurückgestellt. Zusätzlich fungieren die Schraubendruckfedern 51, 51 jedoch noch als Dämpfer oder Ausweichfederung für den ausgefahrenen Ausheber 100 bei einer eventuellen Kollision des Aushebers mit der Tür beim Öffnen der Tür aus der Schließlage.

Beim Aushebevorgang selbst, wenn der Ausheber mit dem vorderen freien Ende seines Kopfkörpers 10 in Anlage an dem in den Riegelaufnahmeraum eingreifenden Riegel R den Riegel R aushebt, verbleiben die Schraubendruckfedern 51, 51 in ihrer Ausgangsspannung.

In dem Auslieferungszustand in Fig. 1 weist der Ausheber 100 eine Länge auf, die einer Falzluft von z.B. 3 mm entspricht. Die Länge des Aushebers soll ausgehend von dem Auslieferungszustand in Fig. 1 bestimmungsgemäß nicht weiter durch Drehen der Einstellschraube verkürzt werden. Damit soll eine Beschädigung des Gewindes von Schraubenschaft 82 und Schraubenmutter 40 verhindert werden.

Wenn nämlich ausgehend von dem Auslieferungszustand in Fig. 1 die Einstellschraube 80 im Sinne einer Verkürzung der Länge, d.h. in Uhrzeigersinn gedreht wird, erfolgt eine weitere Verkürzung der in Fig. 1 eingestellten Länge, indem eine weitere aufeinander Zubewegung von Basiskörper und Kopfkörper erhalten wird, jedoch nur solange bis eine Anschlaglage von Basiskörper 20 und Kopfkörper 10 erreicht ist, d.h. eine Endanschlaglage, etwa zwischen dem freien Ende des Längsstegs 21 des Basiskörpers und dem Verbindungssteg 12 des Kopfkörpers. Ein vergleichbarer Überlastschutz, wie für die größte einstellbare Länge in Verbindung mit den Figuren 2 und 3 erläutert, ist für die kleinste einstellbare Länge bei dem dargestellten Ausführungsbeispiel nicht vorhanden.

Bei Ausführungsbeispielen von Passivflügelschlosseinrichtungen, die gegenüber dem Ausführungsbeispiel der Figuren abgewandelt sind, kann vorgesehen sein, dass auch der Fallenausheber 200 längeneinstellbar ist, vorzugsweise indem er mit gleichem Aufbau wie der Riegelausheber 100 ausgebildet ist.

Ferner sind abgewandelte Ausführungsbeispiele möglich, bei denen die Aushebeeinrichtung nur einen Riegelausheber 100 aufweist, die korrespondierende Aktivflügelschlosseinrichtung kann so ausgeführt sein, dass sie einen Fallenriegel aufweist, in dem die Funktion eines Riegels und die Funktion einer Falle integriert ist. Das korrespondierende Aktivflügelschloss kann jedoch auch neben dem Riegel eine separate Falle aufweisen, die jedoch keinen Fallenausheber benötigt, z.B. wenn sie als Kippfalle ausgebildet ist.

### 4. Abgewandelte Ausführungsbeispiele mit dem Einsatz einer Aushebeeinrichtung in Verbindung mit Türöffner

Die Riegel- und Fallenaushebeeinrichtung 1rf, insbesondere die Riegelaushebeeinrichtung 100 wie in den Fig. 1 bis 3 dargestellt und vorangehend beschrieben, kann auch in Verbindung mit einem elektrischen Türöffner eingesetzt werden. Insoweit sind gegenüber dem Ausführungsbeispiel der Figuren abgewandelte Ausführungsbeispiele möglich, bei denen die Passivflügelschlosseinrichtung PS als weitere Komponente der Schlossmechanik einen elektrischen Türöffner mit elektrisch schaltbarer Türöffnerfalle aufweist. Die Türöffnerfalle kann mit einer Falle des korrespondierenden Aktivflügelschlosses zusammenwirken, indem die Türöffnerfalle in ihrer Sperrstellung die Falle arretiert und in ihrer Freigabestellung die Falle frei gibt. Für die in den Schlosskasten 1k in der Schließstellung der Tür eingreifende Falle des Aktivflügelschlosses kann eine Fallenaushebeeinrichtung in dem Passivflügelschloss vorgesehen sein, die einen Fallenausheber 200 aufweist, der längeneinstellbar ausgebildet ist, z.B. wie der Riegelausheber 100 in den Figuren.

Bei weiteren abgewandelten Ausführungsbeispielen kann die Aushebeeinrichtung als Komponente einer elektrischen Türöffnereinrichtung ausgebildet sein. Die elektrische Türöffnereinrichtung mit der Aushebeeinrichtung kann in dem ortsfesten Türrahmen im Bereich des Schließblechs einer einflügeligen Tür montiert sein. Die elektrische Türöffnerfalle der Türöffnereinrichtung kann mit der Falle der korrespondierenden Schlosseinrichtung zusammenwirken, die an dem Flügel der einflügeligen Tür montiert ist. Die Aushebeeinrichtung kann als Fallen- und/oder Riegelaushebeeinrichtung ausgebildet sein, die die Falle und/oder den Riegel der korrespondierenden Schlosseinrichtung aushebt, nachdem die Freigabe der Falle und/oder des Riegels durch Freischalten der elektrischen Türöffnerfalle erfolgt ist. Der Ausheber des Riegels und/oder der Ausheber der Falle kann längeneinstellbar ausgebildet sein, vorzugsweise mit gleichem Aufbau wie der Riegelausheber 100 in den Figuren. Die Betätigungseinrichtung zur Betätigung der Aushebeeinrichtung kann einen E-Motor aufweisen, so dass sowohl die Türöffnerfalle als auch die Aushebeeinrichtung elektrisch betätigbar ist.

### Bezugszeichenliste

- T: Türrahmen
- P: Passivflügel
- PS: Passivflügelschloss
- A: Aktivflügel
- AS: Aktivflügelschloss
- R: Riegel
- F: Falle
- B: Bänder

- k: Schlosskasten
- 1n: Nuss
- 1au: Nussarm
- 1am: Nussarm
- 1ao: Nussarm
- 1o: obere Riegelstangeneinrichtung
- 1os: obere Riegelstangenanschlusseinrichtung
- 1u: untere Riegelstangeneinrichtung
- 1us: untere Riegelstangenanschlusseinrichtung
- 1rf: Riegel- und Fallenaushebeeinrichtung
- 1r: Riegelaufnahmeraum
- 1f: Fallenaufnahmeraum
- 1s: Stulpschiene
- 10: Kopfkörper
- 10a: Anschlagelement
- 11: U-Schenkel
- 12: Verbindungsschenkel
- 20: Basiskörper
- 20a: Anschlagelement
- 21: mittlerer Längsschenkel
- 22: T-Schenkel / Führungsdorne
- 24: Quersteg
- 25: Kurvenausnehmung
- 26: basiskörperseitiges Auflager

- 40: Schraubenmutter
- 41: Gewindeloch
- 42: mittlerer Abschnitt
- 43: seitlicher Abschnitt
- 44: Führungsloch
- 46: schraubenmutterseitiges Auflager
- 50: Federeinrichtung
- 51: Schraubendruckfeder
- 61: Führungsdorn
- 80: Einstellschraube
- 80m: Madenschraube
- 81: Schraubenkopf
- 82: Schraubenschaft
- 85: Verdrehsicherung
- 100: Riegelaushebereinheit
- 200: Fallenaushebereinheit

## Patentansprüche

1. Schlosseinrichtung für eine zweiflügelige Tür mit einem Passivflügel (P) und einem Aktivflügel (A),
umfassend eine Passivflügelschlosseinrichtung (PS) zur Montage in oder auf dem Passivflügel (P) und eine Aktivflügelschlosseinrichtung (AS) zur Montage in oder auf dem Akivflügel (A),
wobei die Passivflügelschlosseinrichtung (PS) eine Riegel- und/oder Fallenaushebeeinrichtung (1rf) aufweist zum Ausheben eines Riegels (R) und/oder einer Falle (F) der korrespondierenden Aktivflügelschlosseinrichtung (AS),
wobei die Riegel- und/oder Fallenaushebeeinrichtung (1rf) in einem Gehäuse der Passivflügelschlosseinrichtung (PS) montierbar ist, in das der Riegel (R) und/oder die Falle (F) der korrespondierenden Aktivflügelschlosseinrichtung (AS) in Schließstellung der Tür eingreift,
wobei die Riegel- und/oder Fallenaushebeeinrichtung (1rf) einen Ausheber (100) aufweist, der vorzugsweise als linear verfahrbarer Schieber oder schwenkbar verfahrbarer Hebel ausgebildet, durch eine Betätigungseinrichtung (1n) der Passivflügelschlosseinrichtung (PS) wahlweise in eine erste, vorzugsweise eingefahrene Position und/oder in eine zweite, vorzugsweise ausgefahrene Position bringbar ist,
**dadurch gekennzeichnet,**
- **dass** der Ausheber (100) einen ersten Körper (10) und einen zweiten Körper (20) sowie eine Längeneinstelleinrichtung (80) und vorzugsweise eine den ersten Körper (10) und/oder den zweiten Körper (20) abfedernde Federeinrichtung (50,51) aufweist, und
- **dass** die Längeneinstelleinrichtung (80) mindestens eine Einstellschraube (80) aufweist, über die die Länge des Aushebers (100) einstellbar ist,
wobei die mindestens eine Einstellschraube (80) den ersten Körper (10) mit dem zweiten Körper (20) längeneinstellbar verbindet oder den ersten Körper (10) mit einem weiteren Körper des Aushebers (100) längeneinstellbar verbindet oder den zweiten Körper (20) mit einem weiteren Körper des Aushebers (100) längeneinstellbar verbindet.

2. Schlosseinrichtung nach Anspruch 1,
**dadurch gekennzeichnet,**
**dass** ein elektrischer Türöffner mit einer elektrisch schaltbaren Türöffnerfalle als Komponente der Schlossmechanik der Passivflügelschlosseinrichtung (PS) ausgebildet ist,
wobei die Türöffnerfalle des Türöffners mit der Falle (F) und/oder dem Riegel (R) des Aktivflügelschlosses (AS) zusammenwirkt, indem die Türöffnerfalle in ihrer Sperrstellung die Falle (F) und/oder den Riegel (R) sperrt und in ihrer Freigabestellung die Falle (F) und/oder den Riegel (R) frei gibt.

3. Türöffnereinrichtung mit Schlosseinrichtung für eine Tür mit einem ortsfesten Türrahmen mit einflügeligem Türflügel,
wobei die Türöffnereinrichtung zur Montage in oder auf dem ortsfesten Türrahmen ausgebildet ist und die Schlosseinrichtung zur Montage in oder auf dem Türflügel ausgebildet ist,
wobei die Türöffnereinrichtung einen elektrischen Türöffner mit einer elektrisch schaltbaren Türöffnerfalle aufweist, die zum Zusammenwirken mit einem Riegel (R) und/oder einer Falle (F) der Schlosseinrichtung ausgebildet ist, indem die Türöffnerfalle des Türöffners mit dem Riegel (R) und/oder der Falle (F) der Schlosseinrichtung derart zusammenwirkt, dass die Türöffnerfalle in ihrer Sperrstellung den Riegel (R) und/oder die Falle (F) sperrt und in ihrer Freigabestellung den Riegel (R) und/oder die Falle (F) frei gibt,
wobei die Riegel- und/oder Fallenaushebeeinrichtung (1rf) in einem Gehäuse der Türöffnereinrichtung montiert ist, in das der Riegel (R) und/oder die Falle (F) der Schlosseinrichtung in Schließstellung der Tür eingreift,
wobei die Riegel- und/oder Fallenaushebeeinrichtung (1rf) einen Ausheber (100) aufweist, der vorzugsweise als linear verfahrbarer Schieber oder schwenkbar verfahrbarer Hebel ausgebildet, durch eine Betätigungseinrichtung der Türöffnereinrichtung wahlweise in eine erste, vorzugsweise eingefahrene Position und/oder in eine zweite, vorzugsweise ausgefahrene Position bringbar ist,
**dadurch gekennzeichnet,**
- **dass** der Ausheber (100) einen ersten Körper (10) und einen zweiten Körper (20) sowie eine Längeneinstelleinrichtung (80) und vorzugsweise eine den ersten Körper (10) und/oder den zweiten Körper (20) abfedernde Federeinrichtung (50,51) aufweist, und
- **dass** die Längeneinstelleinrichtung (80) mindestens eine Einstellschraube (80) aufweist, über die die Länge des Aushebers (100) einstellbar ist,
wobei die mindestens eine Einstellschraube (80) den ersten Körper (10) mit dem zweiten Körper (20) längeneinstellbar verbindet oder den ersten Körper (10) mit einem weiteren Körper des Aushebers (100) längeneinstellbar verbindet oder den zweiten Körper (20) mit einem weiteren Körper des Aushebers (100) längeneinstellbar verbindet.

4. Einrichtung nach einem der vorangehenden Ansprüche,
**dadurch gekennzeichnet,**
**dass** die Federeinrichtung (50), vorzugsweise als Druckfedereinrichtung (51, 51) zwischen dem ersten Körper (10) und dem zweiten Körper (20) einwirkend geschaltet ist, und zwar
im Sinne eines Auseinanderdrängens von erstem Körper (10) und zweitem Körper (20) beim Längeneinstellvorgang und/oder im Sinne eines Prallschutzes und/oder Kollisionsschutzes bei einer Kollision des Aushebers (100) mit dem Flügel der Tür beim Öffnen der Tür, wobei vorzugsweise vorgesehen ist, dass die Federeinrichtung (50, 51, 51) den ersten Körper (10) und den zweiten Körper (20) beim Längeneinstellvorgang und/oder im Betrieb des Aushebers (100) miteinander verspannt.

5. Einrichtung nach einem der vorangehenden Ansprüche,
**dadurch gekennzeichnet,**
**dass** die mindestens eine Einstellschraube (80) einen Schraubenkopf (81) und einen Schraubenschaft (82) aufweist,
wobei vorgesehen ist,
- **dass** der Schraubenkopf (81) in oder auf einem der beiden Körper (10, 20), vorzugsweise dem ersten Körper drehbar gelagert und axial, vorzugsweise in beide axiale Richtungen, abgestützt ist, vorzugsweise in einem in diesem Körper ausgebildeten Aufnahmeraum von außen her zugänglich, und
- **dass** der Schraubenschaft (82) unmittelbar oder mittelbar mit dem anderen der beiden Körper (10, 20), vorzugsweise dem zweiten Körper (20) zusammenwirkt, vorzugsweise im Sinne von Einleiten von Axialkräften.

6. Einrichtung nach einem der vorangehenden Ansprüche,
**dadurch gekennzeichnet,**
a)
- **dass** der Schraubenkopf (81) der Einstellschraube (80) in einem der beiden Körper (10, 20), vorzugsweise in dem ersten Körper (10) drehbar gelagert und axial abgestützt ist, und
- **dass** der Schraubenschaft (82) der Einstellschraube (80) in ein Gewindeloch (81) einer Schraubenmutter (40) einschraubbar ist, die in Längeneinstellrichtung von der Federeinrichtung beaufschlagt und an dem anderen der beiden Körper (10, 20), vorzugsweise dem zweiten Körper (20) geführt und/oder gehaltert ist, und
- **dass** die Schraubenmutter ein an der Schraubenmutter ausgebildetes Auflager (46) aufweist, das beim Längeneinstellvorgang und/oder im Betrieb bei eingestellter Länge des Aushebers (100) mit einem Auflager (26) zusammenwirkt, das an dem genannten anderen der beiden Körper (10, 20), vorzugsweise an dem zweiten Körper (20) ausgebildet ist, wobei vorzugsweise vorgesehen ist, dass die Federeinrichtung (50, 51), vorzugsweise als Druckfedereinrichtung ausgebildet, mit ihrem einen Ende an der Schraubenmutter (40) und mit ihrem anderen Ende an dem genannten anderen der beiden Körper (10, 20), insbesondere an dem zweiten Körper (20), abgestützt ist, um die beiden Körper (10, 20) unter Zwischenschaltung der Schraubenmutter (40) miteinander zu verspannen,
oder
b)
- **dass** der Schraubenkopf der Einstellschraube (80) in einem der beiden Körper (10, 20), vorzugsweise dem ersten Körper (10) drehbar gelagert und axial abgestützt ist, und
- **dass** der Schraubenschaft (82) der Einstellschraube (80) in einem in Längeneinstellrichtung sich erstreckenden Gewindeloch, das in dem anderen der beiden Körper (10, 20), vorzugsweise dem zweiten Körper (20) ausgebildet ist, beim Längeneinstellvorgang schraubbar ist.

7. Einrichtung nach einem der vorangehenden Ansprüche,
**dadurch gekennzeichnet,**
**dass** der erste Körper als U-Körper (10) und der zweite Körper als T-Körper (20) ausgebildet ist, oder der erste Körper als T-Körper (20) und der zweite Körper als U-Körper (10) ausgebildet ist,
- **dass** der U-Körper (10) mit einem ersten U-Schenkel (11) und einem zweiten U-Schenkel (11) und einem Verbindungssteg (12) ausgebildet ist, und
- **dass** der T-Körper (20) mit einem mittleren Längsschenkel (21), einem ersten T-Schenkel (22) und einem zweiten T-Schenkel (22) ausgebildet ist, und
- **dass** der U-Körper (10) und der T-Körper (20) derart angeordnet sind, dass der Längsschenkel (21) des T-Körpers zwischen die U-Schenkel (11, 11) des U-Körpers eingreift, und
- **dass** die Einstellschraube (80) mit ihrem Schraubenkopf (81) im oder am Verbindungssteg (12) des U-Körpers (10) angeordnet ist und mit ihrem Schraubenschaft (82) im Bereich zwischen den U-Schenkeln (11) des U-Körpers (10) angeordnet ist und dabei in den Längsschenkel (21) des T-Körpers eingreift.

8. Einrichtung nach Anspruch 7, vorzugsweise in Verbindung mit Anspruch 6,
**dadurch gekennzeichnet,**
- **dass** die Schraubenmutter (40) der Einstellschraube, vorzugsweise als plattenförmiges und/oder längliches Bauteil ausgebildet, den Längsschenkel des T-Körpers querend, vorzugsweise durchgreifend angeordnet ist,
- wobei ein mittlerer Abschnitt (42) der Schraubenmutter (40), in dem das Gewindeloch (44) der Schraubenmutter (40) ausgebildet ist, im Bereich des Längsschenkels (21) des T-Körpers (20) angeordnet ist, den Längsschenkel querend und vorzugsweise dabei durchgreifend, und
- wobei zwei seitliche Abschnitte (43) der Schraubenmutter (40) über den Längsschenkel (21) des T-Körpers (20) überstehen,
- **dass** beiderseits des Längsschenkels (21) des T-Körpers (20) jeweils eine Schraubenfeder, vorzugsweise Schraubendruckfeder (51), der Federeinrichtung (50) angeordnet ist, die sich jeweils mit ihrem einen Ende an einem der T-Schenkel (22) des T-Körpers (20) und mit ihrem anderen Ende auf einem der über den Längsschenkel (21) des T-Körpers (20) überstehenden seitlichen Abschnitts (43) der Schraubenmutter (40) abstützt.

9. Einrichtung nach Anspruch 8,
**dadurch gekennzeichnet,**
**dass** auf beiden Seiten des Längsschenkels (21) des T-Körpers (20) jeweils ein parallel zum Längsschenkel (21) sich erstreckender Führungsdorn (61, 61) angeordnet ist, der jeweils an dem zugeordneten Schenkel (11) des U-Körpers (10), vorzugsweise an dem freien Ende des U-Schenkels (11), fixiert und/oder einstückig angeformt ist,
zwecks Führung der Schraubenmutter (40), indem der Führungsdorn (61, 61) jeweils ein in den beiden seitlichen überstehenden Abschnitten (43) der Schraubenmutter (40) ausgebildetes Durchgangsloch durchgreift, und/oder zwecks Führung der Schraubenfeder (51, 51), indem der Führungsdorn (61, 61) jeweils in eine der beiden Schraubenfedern (51, 51) eingreift.

10. Einrichtung nach Anspruch 8 oder Anspruch 9,
**dadurch gekennzeichnet,**
**dass** die Schraubenmutter (40) mit ihrem mittleren Abschnitt (42) den Längsschenkel (21) des T-Körpers (20) querend, vorzugsweise durchgreifend angeordnet ist, ein auf der Schraubenmutter (40) ausgebildetes Auflager (46) aufweist, das mit einem Auflager (26) an dem Längsschenkel (21) des T-Körpers (20), welches vorzugsweise als Quersteg (24) am Ende des Längsschenkels (21) des T-Körpers (20) ausgebildet ist, zusammenwirkt.

11. Einrichtung nach einem der vorangehenden Ansprüche,
**dadurch gekennzeichnet,**
**dass** eine Anschlageinrichtung der größten einstellbaren Länge des Aushebers (100) zugeordnet ist,
indem vorgesehen ist,
- **dass** die Anschlageinrichtung mindestens ein Anschlagelement (10a) an dem einen der beiden Körper (10, 20) aufweist, vorzugsweise an dem ersten Körper (10) ausgebildet, und mindestens ein Anschlagelement (20a) an dem anderen der beiden Körper (10, 20) aufweist, vorzugsweise an dem zweiten Körper (20) ausgebildet, und
- **dass** die Anschlageinrichtung (10a, 20a) in der Anschlaglage der beiden Anschlagelemente (10a, 20a) der größten einstellbaren Länge des Aushebers (100), z.B. entsprechend einer Falzluft von 8 mm zugeordnet ist,
indem die Anschlaglage der beiden Anschlagelemente (10a, 20a) eine Begrenzung der Länge des Aushebers (100) bildet, wenn die Einstellschraube (80) in Drehrichtung im Sinne einer Vergrößerung der Länge des Aushebers (100) und/oder im Sinne eines Auseinanderbewegens der beiden Körper (10, 20) gedreht wird.

12. Einrichtung nach Anspruch 11,
**dadurch gekennzeichnet,**
**dass** in der Anschlaglage der beiden Anschlagelemente (10a, 20a) bei einem weiteren Drehen im Sinne einer Vergrößerung der Länge des Aushebers (100) die eingestellte Länge des Aushebers unter Weiterbestehen der Anschlaglage der beiden Anschlagelemente (10a, 20a) unverändert verbleibt und während der Drehung der Einstellschraube (80) aber die Schraubenmutter (40) auf dem Schraubenschaft (82) vom Schraubenkopf (81) zum Ende des Schraubenschaftes (82) hin unter Kompression der Federeinrichtung verlagert wird,
wobei bei dieser Verlagerung der Schraubenmutter (40) vorzugsweise vorgesehen ist,
**dass** die Schraubenmutter (40) mit ihrem Auflager (46), das auf der Schraubenmutter (40) ausgebildet ist, das Auflager (26), das auf einem der beiden Körper (10, 20), vorzugsweise dem zweiten Körper (20) ausgebildet ist, verlässt und die Druckfedereinrichtung (50, 51, 51), die zwischen der Schraubenmutter (40) und einem der beiden Körper (10, 20), vorzugsweise dem zweiten Körper geschaltet ist, komprimiert wird.

13. Einrichtung nach Anspruch 12,
**dadurch gekennzeichnet,**
- **dass** die Schraubenmutter bei einer Verlagerung auf dem Schraubenschaft (82) zum Ende des Schraubenschaftes hin am Ende des Schraubenschaftes außer Gewindeeingriff des Schraubenschaftes (82) gelangt, und
- **dass** in der Außer-Gewindestellung von Schraubenmutter (40) und Schraubenschaft (82) bei weiterem Drehen der Einstellschraube (80) in die Drehrichtung im Sinne einer Vergrößerung der Länge des Aushebers (100) und/oder eines Auseinanderbewegens der beiden Körper (10, 20) die Einstellschraube mit dem Ende ihres Schraubenschaftes (82) an der Schraubenmutter (40), vorzugsweise anliegend leer dreht.

14. Einrichtung nach Anspruch 13,
**dadurch gekennzeichnet,**
**dass** in der Außer-Gewindeeingriffsstellung von Schraubenmutter (40) und Schraubenschaft (82) bei einem Drehen der Einstellschraube (80) in Gegenrichtung, d.h. im Sinne Verkleinerung der Länge des Aushebers (100) und/oder im Sinne eines Zueinanderzubewegens der beiden Körper (10, 20) die Einstellschraube (80) mit der Schraubenmutter (40), vorzugsweise unter Wirkung der Federeinrichtung (50, 51, 51) automatisch wieder in Gewindeeingriff gelangt und sodann die Schraubenmutter (40) auf dem Schraubenschaft (82) der Einstellschraube (80) unter Entspannung der Federeinrichtung (50, 51, 51) und unter Aufrechterhaltung der Anschlaglage der Anschlageinrichtung (10a, 20a) das an der Schraubenmutter (40) ausgebildete Auflager (46) zu dem Auflager (26), das an einem der beiden Körper (10, 20), vorzugsweise dem zweiten Körper (20) ausgebildet ist wieder in Wirkstellung, vorzugsweise in Anlage gelangt.

15. Einrichtung nach einem der vorangehenden Ansprüche,
**dadurch gekennzeichnet,**
**dass** eine Anschlageinrichtung der kleinsten einstellbaren Länge des Aushebers (100) zugeordnet ist,
indem vorgesehen ist,
- **dass** die Anschlageinrichtung mindestens ein Anschlagelement an dem einen der beiden Körper (10, 20) aufweist, vorzugsweise an dem ersten Körper (10) ausgebildet, und mindestens ein Anschlagelement an dem anderen der beiden Körper (10, 20) aufweist, vorzugweise an dem zweiten Körper (20) ausgebildet, und
- **dass** die Anschlageinrichtung in der Anschlaglage der beiden Anschlagelemente der kleinsten einstellbaren Länge des Aushebers (100), z.B. entsprechend einer Falzluft von < 3 mm zugeordnet ist, indem die Anschlaglage der beiden Anschlagelemente eine Begrenzung der Länge des Aushebers (100) bildet, wenn die Einstellschraube (80) in Drehrichtung im Sinne einer Verkleinerung der Länge des Aushebers (100) oder im Sinne eines Aufeinanderzubewegens der beiden Körper gedreht wird,
wobei vorzugsweise vorgesehen ist, dass eine Federeinrichtung zwischen den beiden Körpern (10, 20), vorzugsweise zwischen den Anschlagelementen der beiden Körper (10, 20) im Sinne einer Überdrehsicherung zwischengeschalten ist.
